# EUROPÄISCHE PATENTSCHRIFT

(11) **EP 2 257 388 B1**
(45) Veröffentlichungstag und Bekanntmachung des Hinweises auf die Patenterteilung: **12.08.2015**
(21) Anmeldenummer: 09715345.6
(22) Anmeldetag: 20.02.2009
(51) Int. Cl.: B05B 15/06, B05B 12/00

(54) **SPRITZPISTOLE**
SPRAY GUN
PISTOLET PULVÉRISATEUR

(30) Priorität: 25.02.2008 DE 102008000397
(43) Veröffentlichungstag der Anmeldung: 08.12.2010
(73) Patentinhaber: Robert Bosch GmbH, 70442 Stuttgart (DE)
(72) Erfinder: BERGNER, Joao Jorge, 71134 Aidlingen (DE); TEKOGUL, Nuray, 70794 Filderstadt (DE); ALBRECHT, Joerg, 72649 Wolfschlugen (DE); IBELE, Peter, 88263 Horgenzell (DE); CRAMER, Christoph, 72631 Aichtal (DE)
(86) Internationale Anmeldenummer: PCT/EP2009/052019
(87) Internationale Veröffentlichungsnummer: WO 2009/106482

(56) Entgegenhaltungen:
- DE-U1-202006 001 534
- US-A- 5 667 143
- US-B1- 7 007 868

## Beschreibung

Die vorliegende Erfindung betrifft eine Spritzpistole zum Abgeben eines Spritzguts, insbesondere eines mit Wasser verdünhbaren und lösungsmittelhaltigen Spritzguts, wie beispielsweise Farben, Lacke, Lasuren, Grundierungen, Beizen, Holzschutzmittel oder dergleichen, umfassend ein Gehäuse, einen an dem Gehäuse angeordneten Handgriff und einen Bedienschalter zum Ein- und Ausschalten der Spritzgutabgabe.

Spritzpistolen der eingangs genannten Art sind in verschiedensten Ausgestaltungen erhältlich. Als Spritzverfahren kommt meist das Niederdruck-Spritzverfahren zur Anwendung, bei dem es sich um ein Verfahren handelt, bei dem Spritzgut bei einem geringen Druck von etwa 0,2 bis etwa 0,5 bar und mit einem hohen Luftvolumen ab etwa 200 Liter pro Minute verspritzt wird. Dieses HVLP-Spritzverfahren erreicht wegen des geringen Überspritzens, d.h. wegen seiner geringen Sprühnebelverluste, Beschichtungsgrade bis etwa 65% und ist somit herkömmlichen Verfahren, die Beschichtungsgrade zwischen etwa 20 und etwa 35% erzielen, überlegen. Kennzeichnend für das Verfahren ist der das Spritzgut umgebende Luftkegel, der ein Überspritzen und eine Farbnebelbildung verringert. Damit ergeben sich Vorteile wie Lackeinsparung und geringe Lösungsmittelemissionen, die sich besonders umweltschonend auswirken.

Fig. 5, bei der es sich um eine perspektivische Ansicht handelt, zeigt beispielsweise eine bekannte Spritzpistole der Firma Wagner, die unter der Handelsbezeichnung W850E vertrieben wird. Diese Spritzpistole, in Fig. 5 mit der Bezugsziffer 100 bezeichnet ist, umfasst ein Gehäuse 102; einen Handgriff 104, der am unteren hinteren Ende des Gehäuses 102 einteilig mit diesem ausgebildet ist; einen Bedienschalter 106, der abwärts aus einer unteren Öffnung (nicht gezeigt) des Gehäuses 102 vorsteht und von dem Handgriff 104 in horizontaler Richtung beabstandet ist, um einen Freiraum zum Betätigen des Bedienschalters 106 zu belassen; eine Einstelleinrichtung 108 zum manuellen Einstellen der Spritzgutmenge, die von der Spritzpistole 100 pro Zeiteinheit abgegeben werden soll, wobei die Einstelleinrichtung 108 einen drehbaren Regler aufweist, der an der Rückseite des Bedienschalters 106 in dem zwischen dem Bedienschalter 106 und dem Handgriff 104 belassenen Freiraum angeordnet ist; einen Druckluftschlauch 110, welcher der Zufuhr von Druckluft dient und am hinteren Ende des Gehäuses 102 angeschlossen ist; eine Spritzdüse 112, von welcher das Spritzgut abgegeben wird und die am vorderen Ende des Gehäuses 102 angeordnet ist; und einen Spritzgutbehälter 114, der lösbar mit einer Halteeinrichtung 116 verschraubt ist, die einteilig mit dem Gehäuse 102 an der vorderen Unterseite desselben ausgebildet ist.

Der in Fig. 5 dargestellte Aufbau der Spritzpistole 100 ist dahingehend von Nachteil, dass der Handgriff 104 von einem Benutzer nur schlecht gegriffen werden kann. Dies liegt zum Teil daran, dass der Handgriff 104 sehr dünn ausgebildet ist, um zu gewährleisten, dass ein Benutzer den Bedienschalter 106 noch mühelos erreichen kann, wozu ein hinreichend großer Freiraum zwischen dem Bedienschalter 106 und dem Handgriff 104 belassen werden muss. Dieselbe Problematik wird noch dadurch verstärkt, dass auch die Einstelleinrichtung 108 in Form des drehbaren Reglers in diesem Zwischenraum angeordnet ist, weshalb der Zwischenraum noch größer ausgebildet werden muss. Insgesamt stellt der in Fig. 5 dargestellte Aufbau der Spritzpistole 100 hinsichtlich Ergonomie und Handhabung der Spritzpistole 100 demnach keine optimale Lösung dar. Ferner sind der Bedienschalter 106, die Einstelleinrichtung 108 und die den Zwischenraum definierenden Wände des Gehäuses 102 derart ausgebildet, dass sie leicht verschmutzen können, und sind zudem nur schlecht zu reinigen.

Weitere Spritzpistolen sind in den Druckschriften DE-U-20 2006 001 534, US-A-5,667,143 und US-A-7,007,868 offenbart.

Ausgehend von diesem Stand der Technik ist es eine Aufgabe der vorliegenden Erfindung, eine Spritzpistole mit einem alternativen Aufbau zu schaffen, welche die zuvor genannten Probleme zumindest teilweise behebt.

### Offenbarung der Erfindung

Zur Lösung dieser Aufgabe schafft die vorliegende Erfindung eine Spritzpistole mit einem Gehäuse, einem an dem Gehäuse angeordneten Handgriff und einem Bedienschalter zum Ein- und Ausschalten der Spritzgutabgabe. Im Gegensatz zu der in Fig. 5 dargestellten bekannten Spritzpistole ist der Bedienschalter erfindungsgemäß in den Handgriff integriert, so dass Bedienschalter und Handgriff eine gemeinsame Einheit bilden. Entsprechend steht der Bedienschalter einer ergonomischen Ausbildung des Handgriffes in keiner Weise entgegen. Zudem kann ein nach außen offener Zwischenraum zwischen Bedienschalter und Handgriff eliminiert werden, so dass die erfindungsgemäße Spritzpistole weniger verschmutzt und sich einfacher reinigen lässt.

Gemäß einer bevorzugten Ausgestaltung der vorliegenden Erfindung umfasst die Spritzpistole eine Sprüheinheit, welche die Spritzdüse der Spritzpistole umfasst, und eine Verbindungseinrichtung zum lösbaren Verbinden der Sprüheinheit mit dem Gehäuse, wobei der Bedienschalter zumindest in demjenigen Zustand, in dem die Sprüheinheit an dem Gehäuse montiert ist, in den Handgriff integriert ist. Die Trennung der Spritzpistole von dem Gehäuse ermöglicht eine einfachere Reinigung der nach dem Gebrauch der Spritzpistole mit Spritzgut behafteten Sprüheinheit. Zudem besteht nicht die Gefahr, dass das Gehäuse während solcher Reinigungsarbeiten durch Spritzwasser oder dergleichen verschmutzt oder beschädigt wird.

Die Spritzpistole umfasst eine Einstelleinrichtung zum manuellen Einstellen der Spritzgutmenge, die von der Spritzpistole pro Zeiteinheit abgegeben werden soll. Eine solche Einstelleinrichtung ermöglicht einen flexibleren Einsatz der Spritzpistole. Die Einstelleinrichtung ist vorteilhaft an dem Handgriff angeordnet, so dass sie für den Benutzer mühelos erreichbar ist, während er den Druckschalter betätigt. Entsprechend kann der Benutzer die pro Zeiteinheit abzugebende Spritzgutmenge während der Handhabung der Spritzpistole ohne Probleme entsprechend der aktuellen Anforderungen regeln.

Noch besser ist die Einstelleinrichtung direkt am Bedienschalter positioniert, so dass der Bedienschalter und die Einstelleinrichtung eine gemeinsame Einheit bilden. Dabei ist die Einstelleinrichtung bevorzugt seitlich an einer oder besser noch an beiden Seiten am Bedienschalter vorgesehen, wodurch eine optimale Handhabbarkeit der Einstelleinrichtung erzielt wird.

Die Einstelleinrichtung umfasst gemäß einer Variante der vorliegenden Erfindung einen verschiebbaren Regler, der bevorzugt derart positioniert ist, dass er etwa in Abgaberichtung des Spritzguts vor und zurück verstellbar ist. Auf diese Weise wird eine besonders ergonomische Handhabung des verschiebbaren Reglers erzielt.

Gemäß einer weiteren Variante der vorliegenden Erfindung umfasst die Einstelleinrichtung einen drehbaren Regler, der in ergonomischer Hinsicht bevorzugt in einer Richtung quer zur Abgaberichtung des Spritzguts verstellbar ist.

Die Einstelleinrichtung kann derart ausgebildet sein, dass die Spritzgutmenge pro Zeiteinheit in zumindest zwei Stufen oder stufenlos einstellbar ist. Die stufenweise Einstellung erleichtert die Bedienung der Einstelleinrichtung für einen nicht fachkundigen Benutzer bzw. einen Benutzer, der die Spritzpistole nur selten verwendet. Eine stufenlose Einstellung ist hinsichtlich der Flexibilität der Spritzgutabgabe von Vorteil.

Die Einstelleinrichtung weist ferner zumindest eine Markierung auf, die eine vordefinierte Grundstellung definiert, welche einer abzugebenden vorbestimmten Spritzgutmenge pro Zeiteinheit entspricht, wobei die Einstelleinrichtung derart ausgebildet ist, dass die Spritzgutmenge ausgehend von der Grundstellung wahlweise erhöht oder verringert werden kann. Eine solche Grundstellung ist dahingehend von Vorteil, dass sie für den Benutzer eine Orientierungshilfe bezüglich der aktuellen Einstellung der Einstelleinrichtung bietet.

Die Einstelleinrichtung ist ferner derart ausgebildet, dass beim Erreichen der Grundstellung ein Signal ausgegeben wird, bei dem es sich bevorzugt um ein akustisches Signal handelt. Ein solches akustisches Signal kann in Form eines Klick-Geräusches bereitgestellt werden, wie es von Schaltern bekannt ist, die in anderen technischen Anwendungsgebieten verwendet werden. Derartige Klick-Geräusche können beispielsweise erzeugt werden, indem eine leicht lösbare Rastverbindung zwischen einem Vorsprung und einer Aussparung beim Durchgang durch die Grundstellung miteinander in und aus dem Eingriff kommt.

Zudem umfasst die Einstelleinrichtung vorteilhaft weitere Markierungen, die derart beschaffen sind, dass sie dem Benutzer der Spritzpistole anzeigen, in welcher Richtung die Einstelleinrichtung zur Erhöhung oder zur Verringerung der Spritzgutmenge pro Zeiteinheit zu betätigen ist. Derartige weitere Markierungen können beispielsweise in Form eines Pluszeichens und eines Minuszeichens vorgesehen werden.

### Ausführungsbeispiele

Nachfolgend werden beispielhafte Ausführungsformen der vorliegenden Erfindung unter Bezugnahme auf die beiliegenden Zeichnungen genauer beschrieben. Darin ist:
- Fig. 1: eine perspektivische Ansicht einer Spritzpistole gemäß einer Ausführungsform der vorliegenden Erfindung in einem montierten Zustand;
- Fig. 2: eine Seitenansicht der in Fig. 1 dargestellten Spritzpistole im demontierten Zustand;
- Fig. 3: eine vergrößerte Ansicht des in Fig. 1 mit dem Bezugszeichen III gekennzeichneten kreisförmigen Abschnittes, die einen Bedienschalter mit integrierter Einstelleinrichtung gemäß einer ersten Variante der vorliegenden Erfindung zeigt;
- Fig. 4: eine vergrößerte Ansicht ähnlich Fig. 3, die einen Bedienschalters mit integrierter Einstelleinrichtung gemäß einer zweiten Variante der vorliegenden Erfindung zeigt; und
- Fig. 5: eine perspektivische Ansicht einer bekannten Spritzpistole.

Gleiche Bezugsziffern beziehen sich nachfolgend auf gleiche oder gleichartige Bauteile.

Fig. 1 ist eine perspektivische Ansicht, die eine Spritzpistole 10 gemäß einer Ausführungsform der vorliegenden Erfindung zeigt, die nach dem Niederdruckspritzverfahren (HVLP) arbeitet. Die Spritzpistole 10 ist vorliegend in zwei Haupteinheiten unterteilt, nämlich in eine Elektroeinheit 12 und in eine Sprüheinheit 14, die mit Hilfe einer Verbindungseinrichtung 16 lösbar miteinander verbunden werden können, wie es nachfolgend unter Bezugnahme auf Fig. 2 noch näher erläutert wird. Die Elektroeinheit 12 umfasst ein Gehäuse 18, das einen Aufnahmeraum für die elektrischen Komponenten (nicht gezeigt) der Spritzpistole 10 definiert, insbesondere einer nicht dargestellten Drucklufterzeugungseinrichtung. Einteilig mit dem Gehäuse 18 ist ein sich abwärts erstreckender Handgriff 20 ausgebildet, der von einem Benutzer zur Handhabung der Spritzpistole 10 gegriffen werden kann. Ein Bedienschalter 22 zum Ein- und Ausschalten der Spritzgutabgabe der Spritzpistole 10 ist integral mit dem Handgriff 20 an einem oberen Abschnitt desselben derart ausgebildet, dass ein Bediener diesen problemlos bedienen kann, wenn er den Handgriff 20 umfasst. Seitlich an dem Bedienschalter 22 und integral mit diesem ist eine Einstelleinrichtung 24 vorgesehen, die zur manuellen Einstellung der Spritzgutmenge dient, die von der Spritzpistole 10 pro Zeiteinheit abgegeben werden soll. Diese Einstelleinrichtung 24 wird nachfolgend unter Bezugnahme auf Fig. 3 noch näher erläutert. Am hinteren unteren Ende des Handgriffes 20 ist ein Kabel 26 angeschlossen, das dazu dient, die in dem Gehäuse 18 aufgenommenen elektrischen Komponenten der Spritzpistole mit elektrischer Energie zu versorgen.

Die Sprüheinheit 14 umfasst an ihrem vorderen Ende eine Spritzdüse 30, über welche die Spritzgutabgabe erfolgt. Die Spritzdüse 30 ist derart beschaffen, dass der Benutzer verschiedene Strahlformen und Strahlrichtungen einstellen kann, in denen das Spritzgut abgegeben wird, wie beispielsweise ein punktförmiger Strahl, ein sich horizontal erstreckender elliptischer Strahl oder ein sich vertikal erstreckender elliptischer Strahl. Entsprechend kann die Strahlform des Spritzguts an eine spezifische Anwendung angepasst werden. Am unteren Ende der Sprüheinheit 14 ist ein Spritzmittelbehälter 32 lösbar befestigt. Diese lösbare Befestigung kann beispielsweise mit Hilfe einer Schraubverbindung, einer Steckverbindung, einer Rastverbindung oder dergleichen erfolgen.

Fig. 2 zeigt die in Fig. 1 dargestellte Spritzpistole 10 im demontierten Zustand, also in einem Zustand, in dem die Sprüheinheit 14 von der Elektroeinheit 12 getrennt ist. Die Verbindungseinrichtung 16 zum lösbaren Verbinden der Einheiten 12 und 14 umfasst einen an der Sprüheinheit 14 angeordneten Verbindungsbereich 34 und einen weiteren Verbindungsbereich (nicht gezeigt), der in dem Gehäuse 18 der Elektroeinheit 12 angeordnet ist und mit dem Verbindungsbereich 34 in Eingriff gebracht werden kann. Die Verbindungsbereiche der Verbindungseinrichtung 16 sind derart beschaffen, dass sie unter Vollziehung einer gradlinigen Relativbewegung ineinander gesteckt und anschließend mit Hilfe eines nicht dargestellten Rastelementes, das ebenfalls Teil der Verbindungseinrichtung 16 ist, aneinander befestigt werden können. Wie es anhand von Fig. 2 dargestellt ist, ist der Bedienschalter 22 an der Sprüheinheit 14 gehalten, wobei er jedoch in den Handgriff 20 der Elektroeinheit 12 integriert wird, sobald die Elektroeinheit 12 mit der Sprüheinheit 14 verbunden wird, wie es in Fig. 1 gezeigt ist.

Fig. 3 ist eine vergrößerte Ansicht des in Fig. 1 mit der Bezugsziffer III gekennzeichneten kreisförmigen Abschnitts und zeigt den Bedienschalter 22 mit der in diesen integrierten Einstelleinrichtung 24 gemäß einer ersten Variante der vorliegenden Erfindung. Die Einstelleinrichtung 24 umfasst einen drehbaren Regler 36 mit einem Rädchen, das in einer in dem Druckschalter 22 ausgebildeten durchgehenden Aussparung 38 aufgenommen ist und teilweise aus dieser seitlich von beiden Seiten des Bedienschalters 22 vorsteht, so dass es von einem den Handgriff haltenden Benutzer betätigt werden kann. Dieser drehbare Regler 36 befindet sich in der Ansicht gemäß Fig. 3 in einer vordefinierten Grundstellung, die einer abzugebenden vorbestimmten Spritzgutmenge pro Zeiteinheit entspricht. Diese Grundstellung ist vorliegend durch zwei Markierungen definiert, und zwar durch eine erste strichförmige Markierung 40, die neben dem drehbaren Regler 36 etwa auf halber Höhe desselben angeordnet ist, und eine zweite strichförmige Markierung 42, die am Außenumfang des drehbaren Reglers 36 vorgesehen ist. Der drehbare Regler 36 befindet sich dann in der vordefinierten Grundstellung, wenn die erste Markierung 40 mit der zweiten Markierung 42 fluchtet, wie es in Fig. 3 gezeigt ist. Ausgehend von dieser Grundstellung kann die Spritzgutmenge, die von der Spritzpistole 10 abgegeben werden soll, wahlweise erhöht werden, indem der drehbare Regler 36 in Abwärtsrichtung gedreht wird, oder verringert werden, indem der drehbare Regler 36 in Aufwärtsrichtung gedreht wird. Eine solche vordefinierte Grundstellung des drehbaren Reglers 36, die vorliegend durch die Markierungen 40 und 42 gekennzeichnet ist, ist dahingehend von Vorteil, dass ein Benutzer die aktuelle Einstellung des drehbaren Reglers 36 anhand dieser vordefinierten Grundstellung einschätzen kann. Um dem Benutzer anzuzeigen, in welcher Richtung der drehbare Regler 36 gedreht werden muss, um die von der Spritzpistole pro Zeiteinheit abzugebende Spritzgutmenge zu erhöhen oder zu verringern, sind an dem Bedienschalter 22 oberhalb und unterhalb des drehbaren Reglers 36 zwei weitere Markierungen 44 und 46 in Form eines Pluszeichens und eines Minuszeichens vorgesehen, wobei das Pluszeichen eine Erhöhung und das Minuszeichen eine Verringerung der Spritzgutmenge pro Zeiteinheit symbolisiert.

Der in Fig. 3 dargestellte drehbare Regler 36 kann als mehrstufiger oder als stufenloser Regler ausgebildet sein. Ferner ist der drehbare Regler 36 bevorzugt derart ausgebildet, dass bei Erreichen der Grundstellung, welche durch die Markierungen 40 und 42 definiert wird, ein Signal ausgegeben wird, wie beispielsweise ein akustisches Signal. Bei diesem akustischen Signal kann es sich um ein Klick-Signal handeln, das durch beim Durchgang durch die Grundstellung miteinander in und aus dem Eingriff kommende Rastelemente der Einstelleinrichtung 24 erzeugt wird. Ein solches Signal erleichtert die Handhabung der Einstelleinrichtung 24.

Fig. 4 ist eine Ansicht ähnlich Fig. 3, die eine alternative Ausgestaltung einer Einstelleinrichtung 24 gemäß der vorliegenden Erfindung zeigt. Gemäß Fig. 4 umfasst die Einstelleinrichtung 24 einen verschiebbaren Regler 48, der, ausgehend von einer durch die Markierungen 40 und 42 definierten Grundstellung, im Wesentlichen horizontal (in Abgaberichtung des Spritzguts) vor- und zurückbewegt werden kann, um die von der Spritzpistole 10 abzugebende Spritzgutmenge pro Zeiteinheit zu erhöhen oder zu verringern. Markierungen 44 und 46 in Form eines Pluszeichens und eines Minuszeichens geben die hierfür erforderlichen Bewegungsrichtungen an.

Auch die in Fig. 4 dargestellte Einstelleinrichtung 24 kann derart beschaffen sein, dass beim Durchlaufen der Grundstellung ein Signal ausgegeben wird, wie es zuvor beschrieben wurde. Zudem kann die Einstelleinrichtung 24 wahlweise mit einem stufenlos verschiebbaren Regler 48 oder mit einem in Stufen verschiebbaren Regler 48 versehen sein.

Der zuvor beschriebene Aufbau der Spritzpistole 10 zeichnet sich dadurch aus, dass der beim Stand der Technik vorhandene Zwischenraum zwischen dem Bedienschalter und dem Handgriff durch die Integrierung des Bedienschalters 22 in den Handgriff 20 eliminiert werden kann, weshalb dieser Bereich der erfindungsgemäßen Spritzpistole 10 weniger leicht verschmutzen kann. Zudem lässt sich dieser Bereich auch einfacher reinigen. Ferner kann aufgrund der Integration des Bedienschalters 22 in den Handgriff 20 die Ergonomie des Handgriffes 20 optimiert werden, wodurch die Handhabung der Spritzpistole 10 verbessert wird.

Es sollte klar sein, dass die zuvor beschriebenen Ausführungsformen der erfindungsgemäßen Spritzpistole nur als Beispiel dienen und in keinerlei Hinsicht einschränkend sind. Vielmehr sind Modifikationen und Änderungen möglich, ohne den Schutzbereich der vorliegenden Erfindung zu verlassen, der durch die beiliegenden Ansprüche definiert ist. Insbesondere muss die Druckerzeugungseinrichtung nicht in das Gehäuse 18 integriert sein. Alternativ kann die Drucklufterzeugungseinrichtung auch als von der Spritzpistole getrennte Einheit vorgesehen sein, wobei der Spritzpistole in diesem Fall Druckluft über einen Druckluftschlauch zugeführt wird, der an die separat ausgebildete Drucklufterzeugungseinrichtung angeschlossen ist.

## Patentansprüche

1. Spritzpistole (10) zur Abgabe von Spritzgut, umfassend ein Gehäuse (18), einen an dem Gehäuse (18) angeordneten Handgriff (20) und einen Bedienschalter (22) zum Ein- und Ausschalten der Spritzgutabgabe, wobei der Bedienschalter (22) in den Handgriff (20) integriert ist, und wobei eine Einstelleinrichtung (24) zum manuellen Einstellen der Spritzgutmenge vorgesehen ist, die von der Spritzpistole (10) pro Zeiteinheit abgegeben werden soll,
**dadurch gekennzeichnet, dass**
die Einstelleinrichtung (24) zumindest eine Markierung (40, 42) aufweist, die eine vordefinierte Grundstellung definiert, die einer abzugebenden vorbestimmten Spritzgutmenge pro Zeiteinheit entspricht, wobei die Einstelleinrichtung (24) derart ausgebildet ist, dass die Spritzgutmenge ausgehend von der Grundstellung wahlweise erhöht oder verringert werden kann, und
die Einstelleinrichtung (24) derart ausgebildet ist, dass beim Erreichen der Grundstellung ein Signal ausgegeben wird.

2. Spritzpistole (10) nach Anspruch 1, **dadurch gekennzeichnet, dass** die Spritzpistole (10) eine Sprüheinheit (14), welche die Spritzdüse (30) der Spritzpistole (10) umfasst, und eine Verbindungseinrichtung (16) zum lösbaren Verbinden der Sprüheinheit (14) mit dem Gehäuse (18) aufweist, wobei der Bedienschalter (22) zumindest in demjenigen Zustand, in dem die Sprüheinheit (14) an dem Gehäuse (18) montiert ist, in den Handgriff integriert ist.

3. Spritzpistole (10) nach Anspruch 1 oder 2, **dadurch gekennzeichnet, dass** die Einstelleinrichtung (24) an dem Handgriff (20) angeordnet ist.

4. Spritzpistole nach Anspruch 3, **dadurch gekennzeichnet, dass** die Einstelleinrichtung (24) am Bedienschalter (22) positioniert ist.

5. Spritzpistole (10) nach Anspruch 4, **dadurch gekennzeichnet, dass** die Einstelleinrichtung (24) seitlich an einer oder an beiden Seiten am Bedienschalter (22) positioniert ist.

6. Spritzpistole (10) nach einem der vorhergehenden Ansprüche, **dadurch gekennzeichnet, dass** die Einstelleinrichtung (24) einen verschiebbaren Regler (48) aufweist.

7. Spritzpistole (10) nach einem der vorhergehenden Ansprüche, **dadurch gekennzeichnet, dass** die Einstelleinrichtung (24) einen drehbaren Regler (36) aufweist.

8. Spritzpistole (10) nach einem der vorhergehenden Ansprüche, **dadurch gekennzeichnet, dass** die Einstelleinrichtung (24) derart ausgebildet ist, dass die Spritzgutmenge pro Zeiteinheit in zumindest zwei Stufen oder stufenlos einstellbar ist.

9. Spritzpistole (10) nach einem der vorhergehenden Ansprüche, **dadurch gekennzeichnet, dass** das Signal ein akustisches Signal ist.

10. Spritzpistole (10) nach einem der vorhergehenden Ansprüche, **dadurch gekennzeichnet, dass** die Einstelleinrichtung (24) weitere Markierungen (44, 46) aufweist, die derart beschaffen sind, dass sie dem Benutzer der Spritzpistole (10) anzeigen, in welcher Richtung die Einstelleinrichtung (24) zur Erhöhung oder zur Verringerung der Spritzgutmenge pro Zeiteinheit zu betätigen ist.

## Claims

1. Spray gun (10) for discharging spray material, comprising a housing (18), a handgrip (20) arranged on the housing (18), and an operating switch (22) for switching the discharge of spray material on and off, wherein the operating switch (22) is integrated into the handgrip (20), and wherein provision is made of a setting device (24) for manually setting the quantity of spray material which is intended to be discharged by the spray gun (10) per unit time,
**characterized in that**
the setting device (24) has at least one marking (40, 42) which defines a predefined normal position which corresponds to a predetermined quantity of spray material to be discharged per unit time, wherein the setting device (24) is configured such that the quantity of spray material can be increased or decreased selectively starting from the normal position, and
the setting device (24) is configured such that a signal is emitted when the normal position is reached.

2. Spray gun (10) according to Claim 1, **characterized in that** the spray gun (10) has a spraying unit (14), which comprises the spray nozzle (30) of the spray gun (10), and a connecting device (16) for releasably connecting the spraying unit (14) to the housing (18), wherein the operating switch (22) is integrated into the handgrip at least **in that** state in which the spraying unit (14) is mounted on the housing (18).

3. Spray gun (10) according to Claim 1 or 2, **characterized in that** the setting device (24) is arranged on the handgrip (20).

4. Spray gun according to Claim 3, **characterized in that** the setting device (24) is positioned on the operating switch (22).

5. Spray gun (10) according to Claim 4, **characterized in that** the setting device (24) is positioned laterally on one or both sides of the operating switch (22).

6. Spray gun (10) according to one of the preceding claims, **characterized in that** the setting device (24) has an adjustable controller (48).

7. Spray gun (10) according to one of the preceding claims, **characterized in that** the setting device (24) has a rotatable controller (36).

8. Spray gun (10) according to one of the preceding claims, **characterized in that** the setting device (24) is configured such that the quantity of spray material per unit time is settable in at least two stages or in a continuously variable manner.

9. Spray gun (10) according to one of the preceding claims, **characterized in that** the signal is an acoustic signal.

10. Spray gun (10) according to one of the preceding claims, **characterized in that** the setting device (24) has further markings (44, 46) which are of such a kind that they indicate to the user of the spray gun (10) the direction in which the setting device (24) should be actuated in order to increase or to decrease the quantity of spray material per unit time.

## Revendications

1. Pistolet pulvérisateur (10) pour sortir un bien pulvérisé, comprenant un boîtier (18), une poignée (20) disposée au niveau du boîtier (18) et un contacteur de commande (22) pour connecter et déconnecter la sortie de bien pulvérisé, le contacteur de commande (22) étant intégré dans la poignée (20) et un dispositif de réglage (24) étant prévu pour le réglage manuel de la quantité de bien pulvérisé devant être sorti par le pistolet pulvérisateur (10) par unité de temps ; **caractérisé en ce que** :
le dispositif de réglage (24) comporte au moins un marquage (40, 42) définissant une position de base prédéfinie correspondant à une quantité de bien pulvérisé prédéfinie à sortir par unité de temps, le dispositif de réglage (24) étant réalisé de telle sorte que la quantité de bien pulvérisé peut être augmentée ou réduite au choix à partir de la position de base ;
le dispositif de réglage (24) étant réalisé de telle sorte qu'un signal est émis lorsque la position de base est atteinte.

2. Pistolet pulvérisateur (10) selon la revendication 1, **caractérisé en ce que** le pistolet pulvérisateur (10) comprend und unité de vaporisation (14) comprenant la buse de pulvérisation (30) du pistolet pulvérisateur (10) et comportant un dispositif de liaison (16) pour relier de façon amovible l'unité de vaporisation (14) au boîtier (18), le contacteur de
commande (22) étant intégré dans la poignée au moins dans l'état dans lequel l'unité de vaporisation (14) est montée au boîtier (18).

3. Pistolet pulvérisateur (10) selon la revendication 1 ou 2, **caractérisé en ce que** le dispositif de réglage (24) est disposé au niveau de la poignée (20).

4. Pistolet pulvérisateur selon la revendication 3, **caractérisé en ce que** le dispositif de réglage (24) est positionné au niveau du contacteur de commande (22).

5. Pistolet pulvérisateur (10) selon la revendication 4, **caractérisé en ce que** le dispositif de réglage (24) est positionné en côté, au niveau d'un côté ou des deux, au niveau du contacteur de commande (22).

6. Pistolet pulvérisateur (10) selon l'une quelconque des revendications précédentes, **caractérisé en ce que** le dispositif de réglage (24) comporte un système de réglage (48) mobile.

7. Pistolet pulvérisateur (10) selon l'une quelconque des revendications précédentes, **caractérisé en ce que** le dispositif de réglage (24) comporte un système de réglage (36) pivotable.

8. Pistolet pulvérisateur (10) selon l'une quelconque des revendications précédentes, **caractérisé en ce que** le dispositif de réglage (24) est réalisé de telle sorte que la quantité de bien pulvérisé peut être réglée par unité de temps, selon au moins deux paliers ou en continu.

9. Pistolet pulvérisateur (10) selon l'une quelconque des revendications précédentes, **caractérisé en ce que** le signal est un signal acoustique.

10. Pistolet pulvérisateur (10) selon l'une quelconque des revendications précédentes, **caractérisé en ce que** le dispositif de réglage (24) comporte des marquages (44, 46) supplémentaires réalisés de telle sorte qu'ils indiquent à l'utilisateur du pistolet pulvérisateur (10) dans quelle direction le dispositif de réglage (24) doit être actionné pour augmenter ou réduire la quantité de bien pulvérisé par unité de temps.
